# EUROPÄISCHE PATENTSCHRIFT

(11) **EP 0 139 836 B1**
(45) Veröffentlichungstag und Bekanntmachung des Hinweises auf die Patenterteilung: **03.01.1990**
(21) Anmeldenummer: 84106901.6
(22) Anmeldetag: 16.06.1984
(51) Int. Cl.: H01R 33/22

(54) **Glühlampenfassung**
Lamp socket
Douille pour lampe à incandescence

(30) Priorität: 20.08.1983 DE 3330157
(43) Veröffentlichungstag der Anmeldung: 08.05.1985
(73) Patentinhaber: Brökelmann, Jaeger & Busse GmbH & Co, D-59755 Arnsberg (DE)
(72) Erfinder: Schüttler, Wilhelm, D-5760 Arnsberg 1 (DE); Henrici, Dieter, Dipl.-Ing., D-5760 Arnsberg 1 (DE)
(74) Vertreter: Sonnet, Bernd, Dipl.-Ing.

(56) Entgegenhaltungen:
- DE-C- 274 171
- DE-U- 8 310 453
- GB-A- 1 408 889

## Beschreibung

Die Erfindung bezieht sich auf eine Glühlampenfassung mit einem anschlußseitig Leiteranschlußklemmen aufnehmenden Fassungskörper sowie einem mit diesem verrastbaren, im wesentlichen haubenförmig die Anschlußseite des Fassungskörpers umgebenden Fassungsdom, der in seinem Boden von Stegleisten umgrenzte Durchbrüche aufweist, die bei mit dem Fassungskörper gekuppeltem Fassungsdom in Deckung mit Durchbrüchen des Fassungskörpers liegen, unter denen die Leiteranschlußklemmen angeordnet sind, wobei an dem Fassungsdom eine Zugentlastung für das Kabel vorgesehen ist, von der zumindest ein Teil aus einem einstückig-stoffschlüssig mit seinem Schenkelende am Fassungsdom angebundenen Arm besteht, der am freien Ende als Klemmschelle ausgebildet ist oder eine Klemmlasche trägt, und wobei am Fassungsdom wenigstens ein einstückig-stoffschlüssig mit diesem ausgebildetes federndes, mit einer Widerlagerstütze zusammenwirkendes Rastorgan zur wiederlösbaren Verbindung mit einem Ausschnitt eines Fassungsträgers vorgesehen ist, wobei Rastorgan und Widerlagerstütze je eine zur Lampenseite hinweisende und zur Fassungskörperachse geneigte Stützfläche ausbilden.

Zur Befestigung am Steg eines etwa U-förmigen Leuchtenbügels ist es bei einer von der Gattung des Oberbegriffs des Anspruches 1 abweichenden Glühlampenfassung bekannt, den Steg des U-Bügels im Befestigungsbereich des Fassungskörpers an den Längsseiten auszuklinken, so daß ein schmaler Stegabschnitt verbleibt, der zum Eingriff in eine an der Außenseite des Bodens einer üblicherweise aus Porzellan bestehenden Fassung befindlichen Nut dient. Mit einer der beiden Befestigungsschrauben, mit denen der Fassungskörper am Steg des Bügels angeschraubt ist, ist eine aus Kunststoff bestehende Zugentlastung mit befestigt. Diese Anordnung ist nicht nur umständlich, sie hat auch die nachteilige Folge, daß die Anschlußleitungen erst nach montierter Fassung und montierter Zugentlastung mit den Anschlußklemmen der Fassung verbunden werden können. Dies ist eine notwendige Folge der von der Fassung völlig getrennten Anordnung der Zugentlastung.

Aus dem DE-U-83 10453 der Anmelderin ist bei dem in den Fig. 4 und 6 dargestellten Ausführungsbeispiel eine Glühlampenfassung mit einem Fassungsdom bekannt, von dem die vorliegende Erfindung im Oberbegriff des Anspruches 1 ausgeht. Diese Glühlampenfassung ist mit einem mit ihr wiederlösbar verrastbaren Fassungsdom kuppeibar, der im Bodenbereich einen einstückig an ihn angeformten Kragarm aufweist. Dieser Arm bildet einen Teil der durch eine Klemmschelle vervollständigten Zugentlastung für das Anschlußkabei. Diese Anordnung ermöglicht eine einfachere Montage dadurch, daß der mit dem Fassungsdom gekuppelte Fassungskörper auch vor der Montage mit dem Fassungsträger eine einteilig handhabbare Baugruppe bildet, an der bereits auch die Zugentlastung angebracht ist. Die Leiter können daher mit den elektrischen Anschlußklemmen des Fassungskörpers verbunden und das Kabel in der Zugentlastung festgelegt werden, bevor die Einheit mit dem Leuchtenträger verbunden wird. Zum Halt der Fassung am Fassungsträger besitzt der Fassungsdom an seiner der Lampe zugekehrten offenen Seite am Umfang zwei Rastorgane in Form von Federzungen. Der Fassungsträger besitzt einen Ausschnitt mit einem etwa dem Mantelumfang des Doms entsprechenden eigenen Umfang, und die an den Rastorganen vorgesehenen Stützflächen übergreifen in der eingesteckten Position Randbereiche dieses Ausschnitts. Jedes der beiden gleichgestalteten Rastorgane besitzt also sowohl eine Federzunge als auch ein an ihr befindliches Stützwiderlager.

Die an sich vorteilhafte Lösung nach -dem DE-U-83 10 453 eignet sich wegen der Notwendigkeit, daß der Ausschnitt im Fassungsträger die Außenseite des Doms umgreifen muß, nicht zum Anbau an einem schmalen Steg eines insbesondere U-förmigen Bügels als Fassungsträger. Hier setzt die Erfindung ein. Ihr liegt im wesentlichen die Aufgabe zugrunde, die aus dem DE-U-83 10 453 bekannte und im Oberbegriff des Anspruchs 1 vorausgesetzte Glühlampenfassung mit integrierbarer bzw. integrierter Zugentlastung in geschickter Weise so auszubilden, daß sie sich auf einfache Weise zur Steckrastkupplung mit schmalen, insbesondere steghaften Fassungsträgem eignet.

Die Erfindung löst diese Aufgabe dadurch, daß je ein federndes Rastorgan und eine im wesentlichen starre Widerlagerstütze einander diametral gegenüberliegend im Bodenbereich des Fassungsdoms ausgebildet sind, wobei die Widerlagerstütze vom Eckübergangsbereich des Dommantels zur Unterseite des Arms und das Rastorgan an der gegenüberliegenden Mantelseite als vom Bodenbereich etwa fassungsachsparallel nach außen weisende Federzunge ausgebildet sind, daß die Stützflächen von Federzunge und Widerlagerstütze sowie die Außenseiten der Stegleisten einem schmalrechteckigen Umriß einbeschrieben angeordnet sind, daß das maximale Querschnittsmaß des schellenfreien Armabschnitts der Zugentlastung etwa der Breite dieses Umrisses entspricht, dessen Länge die Querausladung der Klemmschelle übersteigt.

Sollte der das Kabel bzw. die Anschlußleitungen von der Zugentlastung zu den Anschlußklemmen führende Arm mit einem aufgesetzten Deck6_zur Abdeckung nach außen hin versehen sein, so entspricht das maximale Querschnittsmaß dieser Bauteilanordnung etwa der Breite des Umrisses.

Gemäß dieser Ausbildung sind zunächst statt mindestens zweier federnder Rastorgane nur ein federndes Rastorgan und eine im wesentlichen starre Widerlagerstütze vorgesehen. Diese befinden sich unmittelbar im Bodenaußenbereich des Fassungsdoms, wobei die Widerlagerstützen ihre Stützfläche im Übergangsbereich des abkragenden Arms der Zugentlastung zum Dommantel aufweist und das Rastorgan an der gegenüberliegenden Mantelseite als vom Bodenbereich nach außen weg weisende Federzunge ausgebildet ist. Die gesamte domseitige « Haltezone ist also vom lampenseitigen Ende des Fassungsdoms zu dessen bodenseitigem Ende hin verlegt. Der wesentliche Vorteil hiervon ist der, daß man dort hinsichtlich der insbesondere schmalen Gestaltung der mit einem stegförmigen Fassungsträger zu kuppelnden Rastorgane freier ist. Hierdurch ist es insbesondere möglich, diese so schmal auszugestalten, daß zur Halterung der Fassung über den Fassungsdom in einem stegförmigen Fassungsträger nur ein schmaler, insbesondere langrechteckiger Ausschnitt notwendig ist. Die Anordnung der starren Widerlagerstütze im Übergangsbereich von Dommantel zum Arm der Zugentlastung besitzt den Vorteil, daß hier keine besonderen Gestaltungen erforderlich sind, denn dieser Übergang stellt, wenn man das federnde Rastorgan ihm gegenüber anordnet, ohne weiteres eine wirksame Widerlagerstützfläche zur Verfügung.

Ein weiterer Vorteil der erfindungsgemäßen Glühlampenfassung besteht also auch in ihrem geringeren Herstellungsaufwand, da nur ein fedemdes Rastorgan notwendig ist. Wesentlich bei der erfindungsgemäßen Glühlampenfassung ist die Anordnung der Zugentlastung und der Kupplungsmittel am Dom dergestalt, daß diese auf der Bodenaußenseite des Doms, also unabhängig von dessen Umfang, angeordnet sind. Die mit dem Dom bestückte Fassung braucht dann lediglich mit dem freien Ende des die Zugentlastung aufweisenden Armes voran durch den Ausschnitt des Fassungsträgers durchgesteckt und ggf. verdreht zu werden, bis die im Eckübergangsbereich zwischen Dommantel und Arm angeordnete Widerlagerstütze auf einer Begrenzungskante des Ausschnitts aufliegt, woraufhin dann lediglich noch die vom Boden wegragende Federzunge an. der anderen, gegenüberliegenden Ausschnittskante angeclipst zu werden braucht.

Nach einer Weiterbildung der Erfindung weist der schellenfreie Armabschnitt der Zugentlastung eine maximale Querschnittsbreite auf, die im wesentlichen der maximalen Breite des erwähnten Umrisses entspricht. Die « maximale Querschnittsbreite >>ist in der Regel bei rechteckigem Querschnitt des Armabschnitts das Diagonaimaß. Die Fassung kann daher nach Hindurchführen der Klemmschelle durch den diesem Umriß etwa entsprechenden Ausschnitt des Fassungsträgers in die bestimmungsgemäße Endposition gedreht werden, ohne daß man die lichte Weite des Ausschnitts auf die Ausladung (A) der Schelle abstimmen muß, was beim Stand der Technik dadurch gegeben war, daß die Ausladung der Schelle kleiner als der Durchmesser des Fassungsdoms, also auch kleiner als der Fassungsträgerausschnitt, war.

Zweckmäßig ist es weiterhin, wenn die Durchbrechungen im Fassungsdom im wesentlichen innerhalb eines seitlich durch die (gedachten) Verlängerungen der Armseitenwände begrenzten Raumes angeordnet sind. Hierdurch ergibt sich ohne weiteres die Möglichkeit, die Leitereinführöffnungen darstellenden Durchbrechungen im Fassungsdom seitlich von Schutzstegen zu begrenzen, die ebenfalls nach außen durch den Ausschnitt im Fassungsträger hindurchtreten können, nämlich dann, wenn die Raumbegrenzung im Bodenbereich des Fassungsdoms durch an ihn angeformte Stegleisten gebildet ist, deren voneinander wegweisende Außenflächen einen Abstand voneinander besitzen, der ebenfalls etwa dem maximalen Querschnittsmaß des Armabschnitts entspricht Diese Stegleisten bilden mit ihren Außenflächen dann außerdem eine Führung und Zentrierung für die Halterung des Doms im Fassungsträgerausschnitt.

Die Erfindung wird nachfolgend anhand eines in den Zeichnungen dargestellten Ausführungsbeispiels näher beschrieben. Aus der Beschreibung ergibt sich auch im einzelnen die Art und Weise der Montage der Glühlampenfassung in einem schmalen Ausschnitt eines Fassungsträgers.

In den Zeichnungen zeigen :
Fig. 1 einen Längsschnitt durch eine aus Fassungskörper und Fassungsdom bestehende Glühlampenfassung mit am Dom befindlicher Zugentlastung,
Fig. 2 eine Aufsicht auf diese Fassung in Richtung des Ansichtspfeiles II,
Fig. 3 bis 6 den Ablauf der Handhabung zum Kuppeln der Glühlampenfassung mit einem Fassungsträger und
Fig. 7 die Aufsicht auf einen mit Ausschnitt versehenen stegförmigen Fassungsträger.

Die Glühlampenfassung besteht aus einem Fassungskörper 10 und einem diesen auf ihrer Anschlußseite hauben- oder kappenartig übergreifenden Fassungsdom 11. Der Fassungskörper 10, der in der Regel aus Porzellan besteht, enthält ein Schraubgewinde 12 für den Sockel einer Glühlampe und beherbergt Anschlußklemmen 13 für die elektrischen Leiter 14 und 15 eines Anschlußkabels 16.

Der Fassungsdom 11, der die Anschlußseite des Fassungskörpers 10 etwa zur halben axialen Länge übergreift, besteht aus Kunststoff. Er besitzt einen Boden 17 sowie einen daran anschließenden umlaufenden Mantel 18. An zwei einander diametral gegenüberliegenden Stellen besitzt der federelastisch aufspreizbare Fassungsdom 11 Rastnocken 19 zur steckverrastenden Kupplung mit dem Fassungskörper 10, der an entsprechenden Stellen mit Gegenrastnocken 20 versehen ist.

An der Bodenaußenseite des Fassungsdoms 11 ist an einer Seite einstückig und stoffschlüssig mit ihm verbunden ein Arm 21 angeformt, der an seinem freien Ende als Zugentlastung 22 eine Klemmschelle 23 trägt. Die Zugentlastung 22 umfaßt einen am freien Ende des Armes 21 angebrachten, eine Querrinne 24 aufweisenden Quersteg 25, mit dem ein Klemmstück 26 mit einer der Nut 24 gegenüberliegenden Klemmrippe 27 von der anderen Seite des Kabels 16 her verspannt wird. Dies geschieht mit Hilfe nicht dargestellter selbstschneidender Schrauben, deren Eingriffsbohrungen in Fig. 2 mit 58 bezeichnet sind.

Im dargestellten Ausführungsbeispiel besitzt der Klemmschellenkörper 26 einen verlängerten Arm 28, der am freien Ende Eingriffsnasen 29 zum Einstecken in entsprechende Öffnungen auf der Bodenseite des Doms 11 aufweist. Das Schellenteil 26 mit dem Abschnitt 28 bildet somit einen bodenaußenseitigen Deckel. An ihm sind Seitenschenkel 30 (Fig. 2) angebracht, die sich mit am Arm 21 befindlichen Seitenwänden decken, so daß der Arm 21 mit dem Deckel 26/28 einen in sich geschlossenen Leiterführungskanal bildet. Das Kabel 16 ist dann vom Eintritt 31 in die Klemmschelle 23 an nach außen hin völlig abgedeckt.

Im Übergangsbereich vom Mantel 18 zur Unterseite des Arms 21 ist eine beim Ausführungsbeispiel als - ggf. quergeriffelte - Schrägfläche angeordnete Stützfläche 32 ausgebildet. Sie ist Bestandteil eines im wesentlichen starren Widerlagers 33. Der Stützfläche 32 diametral gegenüberliegend befindet sich eine weitere Stützfläche 34 mit entgegengesetzter Neigung. Diese ist jedoch Bestandteil eines in Verlängerung der Dommantelfläche angeordneten Rastorgans 35, welches hier als federnde Rastzunge 36 ausgebildet ist. Sie weist mit ihrem freien Ende vom Boden 17 des Fassungsdoms 11 nach außen weg. Wie ersichtlich, dienen die Stützflächen 32 und 34 zur Anlage an Kanten 37, 38 des Ausschnitts 48 (Fig. 3, 7) eines Fassungsträgers 39. Die Länge dieses in der Regel schmalrechteckigen Ausschnitts entspricht dem sich aus Fig. 1 im Längsschnitt ergebenden Abstand der beiden Stützflächen 32 und 34 voneinander, während die Schmalweite des Ausschnitts so bemessen ist, daß sie geringfügig größer ist, als das maximale Querschnittsmaß des ZugentlastungsArms 21 mit aufgesetztem Deckelabschnitt ..28 im Bereich des Querschnitts 40. Hierdurch wird ermöglicht, daß der Arm 21 mit diesem Querschnitt 40 um eine Längsachse innerhalb des Fassungsträgerausschnitts 48 gedreht werden kann. Die Breite 41 des Rastorgans 35 entspricht ebenfalls im wesentlichen diesem Maß.

Wie Fig. 2 zeigt, sind die im Fassungsdomboden 17 angeordneten Durchbrüche 42 zum Durchführen der Leiter 14 und 15 innerhalb einer schmalen, von den Verlängerungen der Seitenwände 30 des Armabschnitts 21 bzw. des mit ihm verbundenen Deckels 28 angeordnet. Im Bodenbereich des Doms wird diese Zone von zwei Stegleisten 43 und 44 begrenzt. Deren maximale Außenbreite 45 entspricht wiederum etwa im wesentlichen der schmalen lichten Weite des Ausschnitts des Fassungsträgers, so daß die Stegleisten 43 und 44, an den Längsseiten des Ausschnitts angreifend, gleichzeitig zur Zentrierung dienen.

Die Montage einer Glühlampenfassung in einen schmal rechteckigen Ausschnitt eines Fassungsträgers 39 zeigen die Fig. 3 bis 6. Der Fassungsträger 39 besteht hier .aus einem U-förmigen Bügel mit zwei Schenkel 46 und einem diese verbindenden Steg 47, in dem der Ausschnitt 48 vorgesehen ist.

Der Ausschnitt 48 ist schmaler als die maximale Querausladung A der Klemmschelle 23, jedoch länger als diese. Die mit dem Anschlußkabel 16 verbundene Fassung wird daher entsprechend Fig. 3 zunächst mit der in Längsrichtung des Ausschnitts orientierten Klemmschelle 23 voran durch den Ausschnitt hindurchgesteckt, bis der klemmschellenfreie Armabschnitt im Bereich des Querschnitts 40 (Fig. 1) in den Ausschnitt zu liegen kommt (Fig. 4). Nun wird die Fassung einerseits um ihre Querachse 49 und andererseits um ihre Längsachse 50 in die in Fig. 4 gestrichelt dargestellte Position verdreht (Pfeil 51). Dann wird die Widerlagerstütze 33 an die eine Schmalkante des Ausschnitts 48 angelegt, und die gesamte Fassung um das so entstandene Schwenklager in Richtung des Pfeiles 52 (Fig. 5) so weit nach oben geschwenkt, bis die Federzunge 36 die Ausschnittskante 38 berührt, bei weiterem Einstecken von dieser zurückgedrängt wird und oberseits des Stegs 39 wieder ausfedert, womit die Endmontagelage gemäß Fig. 6 erreicht ist. In Fig. 7 ist schematisch eine Aufsicht auf den als Fassungsträger 39 dienenden Bügelsteg 47 mit dem darin enthaltenen Ausschnitt 48 dargestellt.

## Patentansprüche

1. Glühlampenfassung mit einem anschlußseitig Leiteranschlußklemmen (13) aufnehmenden Fassungskörper (10) sowie einem mit diesem verrastbaren, im wesentlichen haubenförmig die Anschlußseite des Fassungskörpers (10) umgebenden Fassungsdom (11), der in seinem Boden (17) von Stegleisten umgrenzte Durchbrüche aufweist, die bei mit dem Fassungskörper (10) gekuppeltem Fassungsdom (11) in Deckung mit Durchbrüchen des Fassungskörpers (10) liegen, unter denen die Leiteranschtußklemmen (13) angeordnet sind, wobei an dem Fassungsdom (11) eine Zugentlastung (22) für das Kabel (16) vorgesehen ist, von der zumindest ein Teil aus einem einstückig-stoffschlüssig mit seinem Schenkelende am Fassungsdom (11) angebundenen Arm (21) besteht, der am freien Ende als Klemmschelle (23) ausgebildet ist oder eine Klemmlasche trägt, und wobei am Fassungsdom (11) wenigstens ein einstückig-stoffschlüssig mit diesem ausgebildetes federndes, mit einer Widerlagerstütze (33) zusammenwirkendes Rastorgan (35) zur wiederlösbaren Verbindung mit einem Ausschnitt (48) einesx Fassungsträgers (39) vorgesehen ist, wobei Rastorgan (35) und Widerlagerstütze (33) je eine zur Lampenseite hinweisende und zur Fassungskörperachse geneigte Stützfläche (32, 34) ausbilden, dadurch gekennzeichnet, daß je ein federndes Rastorgan (35) und eine im wesentlichen starre Widerlagerstütze (33) einander diametral gegenüberliegend im Bodenbereich (17) des Fassungsdoms (11) ausgebildet sind, wobei die starre Widerlagerstütze (33) vom Eckübergangsbereich des Dommantels (18) zur Unterseite des Arms (21) und das Rastorgan (35) an der gegenüberliegenden Mantelseite als vom Bodenbereich (17) etwa fassungsachsparallel nach außen weisende Federzunge (36) ausgebildet sind, daß die Stützflächen (32, 34) von Federzunge (36) und Widerlagerstütze (33) sowie die Außenseiten der Stegleisten (43, 44) einem schmalrechteckigen Umriß einbeschrieben angeordnet sind, daß das maximale Querschnittsmaß des schellenfreien Armabschnitts (21) der Zugentlastung (22) etwa der Breite dieses Umrisses entspricht, dessen Länge die Querausladung (A) der Klemmschelle (23) übersteigt.

2. Glühlampenfassung nach Anspruch 1, dadurch gekennzeichnet, daß bei auf den Arm (21) aufgesetztem Deckel (28) das maximale Querschnittsmaß dieser Bauteilanordnung etwa der Breite des Umrisses entspricht.

3. Glühlampenfassung nach Anspruch 1, dadurch gekennzeichnet, daß die Durchbrüche (42) im Fassungsdom (11) im wesentlichen innerhalb eines seitlich durch die (gedachten) Verlängerungen der Armseitenwände (30) begrenzten Raumes angeordnet sind.

4. Glühlampenfassung nach Anspruch 1 oder 3, dadurch gekennzeichnet, daß die Raumbegrenzung im Bodenbereich (17) des Fassungsdoms (11) von an ihn angeformten Stegleisten (43, 44) gebildet ist, deren voneinander weg weisende Außenflächen einen Abstand (45) voneinander besitzen, der ebenfalls etwa dem maximalen Querschnittsmaß des Armabschnitts (21) entspricht.

## Claims

1. Lamp socket comprising a socket body (10) receiving the connecting terminals (13) on the connection side, and a socket dome (11) which can lock with said socket body (10), surrounding the connection side of the socket body (10) essentially in a dome-shaped manner, and having in its base (17) openings defined by straps, said openings coinciding with openings in the socket body (10) when the socket dome (11) is coupled with the socket body (10), and the connecting terminals (13) being arranged below said openings, wherein a grip (22) for the cable (16) is provided on the socket dome (11), at least part of which consists of an arm (21) integrally moulded on to the socket dome (11) by means of one end, the free end of said arm (21) forming a clip (23) or carrying a clamping lug, and wherein at least one resilient locking member (35) cooperating with a support (33) is integrally moulded on to the socket dome (11) for releasable connection with an opening (48) in a socket carrier (39), wherein the locking member (35) and the support (33) form supporting surfaces (32, 34) directed towards the lamp side and inclined towards the axis of the socket body, characterised in that a. resilient locking member (35) and an essentially rigid support (33) are formed diametrically opposite to one another in the base region (17) of the socket dome (11), wherein the rigid support (33) extending from the angular transition region of the dome cover (18) to the underside of the arm (21) and the locking member (35) on the opposite side of the cover are in the form of spring tongues (36) directing outwards from the base region (17) approximately parallel with the axis of the socket, that the supporting surfaces (32, 34) of the spring tongue (36) and the support (33) and the external surfaces of the straps (43, 44) are inscribed within a narrow rectangular contour, that the maximum cross-sectional dimensions of the clip-free arm section (21) of the cable grip (22) correspond approximately to the width of this contour, the length of which is greater than the transverse projection (A) of the clip (23).

2. Lamp socket according to claim 1, characterised in that when the cover (28) is placed on the arm (21), the maximum cross-sectional dimensions of this arrangement of components correspond approximately to the width of the contour.

3. Lamp socket according to claim 1, characterised in that the openings (42) in the socket dome (11) are arranged essentially within a space defined at the sides by the (imaginary) extensions of the arm side walls (30).

4. Lamp socket according to claim 1 or 3, characterised in that the space in the base region (17) of the socket dome (11) is defined by straps (43, 44) moulded thereon, the external surfaces of which are directed away from one another and are at a distance (45) from one another, this distance (45) also corresponding approximately to the maximum cross-sectional dimensions of the arm section (21).

## Revendications

1. Douille de lampe à incandescence comprenant un corps de douille (10) qui renferme des bornes (13) de branchement des conducteurs sur son côté branchement, ainsi qu'une calotte de douille (11) qui se verrouille sur le corps de douille, qui enveloppe le côté branchement du corps (10) de la douille en formant sensiblement un chapeau et qui présente dans son fond (17) des ouvertures délimitées par des nervures et qui, lorsque la calotte (11) est accouplée au corps (10) de la douille, sont en coïncidence avec des ouvertures du corps (10) de la douille au-dessous desquelles sont disposées les bornes (13) de branchement des conducteurs, la calotte (11) de la douille présentant un organe (22) de décharge de la traction destiné à recevoir le câble (16), dont au moins une partie est constituée par un bras (21) formé d'une seule pièce et venu de matière avec la calotte (11) de la douille, par son extrémité de branche, ce bras formant à l'extrémité libre un collier de serrage (23) ou portant une patte de serrage, et dans laquelle il est prévu, sur la calotte (11) de la douille, au moins un organe de verrouillage (35) élastique, formé d'une seule pièce et venu de matière avec cette calotte, et qui coopère avec un contre-appui (33) pour établir un assemblage redémontable avec une ouverture (48) d'un support de douille (39), l'organe de verrouillage (35) et le contre-appui (33) formant chacun une surface d'appui (32, 34) qui est dirigée vers le côté lampe et est inclinée vers l'axe du corps de la douille, caractérisée par le fait qu'un organe de verrouillage élastique (35) et un contre-appui (33) sensiblement rigide sont réalisés diamétralement à l'opposé l'un de l'autre dans la région du fond (17) de la calotte (11) de la douille, le contre-appui rigide (33) étant formé par la région de jonction d'angle entre la jupe (18) de la calotte et la face inférieure du bras (21) et l'organe de verrouillage (35) étant formé sur le côté opposé de la jupe, sous la forme d'une languette élastique (36) qui pointe vers l'extérieur à partir de la région du fond (17), à peu près parallèlement à l'axe de la douille, par le fait que les surfaces d'appui (32, 34) de la languette élastique (36) et du contre-appui (33), ainsi que les côtés extérieurs des nervures (43, 44) sont inscrits dans un contour rectangulaire étroit, par le fait que la cote de section maximale du segment du bras (21) sans le collier de l'organe de décharge de traction (22) correspond à peu près à la largeur de ce contour, dont la longueur est supérieure au porte-à-faux transversal (A) du collier de serrage (23).

2. Douille de lampe à incandescence selon la revendication 1, caractérisée par le fait que, lorsque le couvercle (28) est posé sur le bras (21), la cote de section maximale de ce sous-ensemble correspond à peu près à la largeur du contour.

3. Douille de lampe à incandescence selon la revendication 1, caractérisée par le fait que les ouvertures (42) ménagées dans la calotte (11) de la douille sont disposées sensiblement à l'intérieur d'un espace délimité latéralement par les prolongements (fictifs) des parois latérales (30) du bras.

4. Douille de lampe à incandescence selon la revendication 1 ou 3, caractérisée par le fait que la limitation dans l'espace dans la région du fond (17) de la calotte (11) de la douille est formée par des nervures (43, 44) venues de matière avec cette région, dont les surfaces externes, qui se tournent mutuellement le dos, présentent un écartement mutuel (45) qui correspond lui aussi à peu près à la cote de section maximale du segment (21) du bras.
